# EUROPÄISCHE PATENTANMELDUNG

(11) **EP 4 707 697 A1**
(43) Veröffentlichungstag der Anmeldung: **11.03.2026**
(21) Anmeldenummer: 25190822.4
(22) Anmeldetag: 21.07.2025
(51) Int. Cl.: F25B 1/00, F24D 3/18, F25B 47/02, F25B 49/02

(54) **VERFAHREN ZUM BETRIEB EINER HEIZUNGSANLAGE EINES GEBÄUDES SOWIE ASSOZIIERTE HEIZUNGSANLAGE UND COMPUTERPROGRAMMPRODUKT**

(30) Priorität: 21.08.2024 DE 102024207921
(71) Anmelder: Viessmann Holding International GmbH, 35108 Allendorf (Eder) (DE)
(72) Erfinder: OLA, Max, 01069 Dresden (DE)
(74) Vertreter: FDST Patentanwälte

(57) **Zusammenfassung**

Die Erfindung betrifft ein Verfahren (28) zum Betrieb einer Heizungsanlage (6) eines Gebäudes (2), die eine Wärmepumpe (8) mit einem Kompressor (16) und mit einem Wärmeübertrager (14) aufweist, mittels derer ein Kältemittel geführt wird. Ein wird Betriebsparameter (36) erfasst, und anhand des Betriebsparameters (36) wird ein Zeitwert (44) erstellt. Der Zeitwert (44) wird zu einem Zähler (46) addiert wird, und der Zähler (46) wird mit einem ersten Grenzwert (48) verglichen. In Abhängigkeit des Vergleichs wird der Wärmeübertrager (14) abgetaut. Ferner betrifft die Erfindung eine Heizungsanlage (6) und ein Computerprogrammprodukt (26).

## Beschreibung

Die Erfindung betrifft ein Verfahren zum Betrieb einer Heizungsanlage eines Gebäudes, die eine Wärmepumpe umfasst. Ferner betrifft die Erfindung eine Heizungsanlage und ein Computerprogrammprodukt.

Zur Heizung von Gebäuden werden in zunehmendem Maße Heizungsanlagen mit Wärmepumpen herangezogen. Diese weisen einen Kältemittelkreislauf mit einem Kompressor auf, der mittels eines Elektromotors angetrieben ist. Mittels des Kompressors wird ein meist in Rohren zugeführtes gasförmiges Kältemittel komprimiert, das dann zu einem ersten Wärmeübertrager geführt wird, der zum Beispiel thermisch mit einem weiteren Bestandteil einer Heizung verbunden ist. Dort wird dem Kältemittel Wärmeenergie entnommen, weswegen das Kältemittel abkühlt, sodass dieses verflüssigt wird. Das verflüssigte Kältemittel wird zu einem Expansionsventil geleitet, mittels dessen eine Druckminderung erfolgt, wobei ein Teil des flüssigen Kältemittels verdampft. Das derart abgekühlte Kältemittel wird zu einem zweiten Wärmeübertrager geführt, der im Falle einer Luft-Wasser Wärmepumpe üblicherweise mit Umgebungsluft beaufschlagt ist. Dort wird der Umgebung Wärme entnommen, und das Kältemittel erneut erwärmt. Anschließend wird das Kältemittel wieder zu dem Kompressor geleitet.

Damit bei dem zweiten Wärmeübertrager eine vergleichsweise große Energiemenge übertragen werden kann, ist dieser meist vergleichsweise großflächig ausgestaltet. Auch ist der zweite Wärmeübertrager meist außerhalb eines Gebäudes angeordnet, sodass ein vergleichsweise großer Volumenstrom der Umgebungsluft vorhanden ist. Zur Unterstützung des Volumenstroms ist meist ein Lüfter vorhanden, der ein mittels eines anderen Elektromotors angetriebenes Lüfterrad aufweist.

Das dem zweiten Wärmeübertrager zugeführte Kältemittel weist üblicherweise eine Temperatur unterhalb von 0 °C auf, weswegen der zweite Wärmeübertrager vergleichsweise stark abgekühlt wird. Dies führt zu einem Auskondensieren der in der Umgebungsluft enthaltenen Feuchtigkeit. Falls hierbei die Umgebung(-sluft) ebenfalls eine vergleichsweise niedrig Temperatur aufweist, ist es möglich, dass sich die Feuchtigkeit direkt im Bereich des zweiten Wärmeübertragers als Eis niederschlägt, bevor diese weg geleitet werden kann. Somit wird der Volumenstrom der Umgebungsluft behindert, weswegen die Wärmeübertragung zur Umgebungsluft verschlechtert ist. Falls sich aufgrund eines längeren Betriebs, vergleichsweise viel Eis anlagert, ist es möglich, dass der Lüfter blockiert wird, was den Volumenstrom weiter einschränkt. Auch ist es bei einer vergleichsweise großvolumigen Anlagerung des Eises möglich, dass keine Umgebungsluft mehr direkt zu dem zweiten Wärmeübertrager vordringt. Mit anderen Worten erfolgt dann keine Wärmeaufnahme aus der Umgebungsluft mehr, oder dieses zu gering, weswegen im Wesentlichen keine Heizung des Gebäudes mehr erfolgen kann.

Zur Abhilfe hiervon wird daher der Betriebszustand der Wärmepumpe ermittelt, wobei auch die aktuelle Umgebungstemperatur berücksichtigt wird. Der auf diese Weise ermittelte Betriebszustand wird mit einem mehrdimensionalen Kennfeld verglichen. In Abhängigkeit des Vergleichs erfolgt dann ein Abtauen des zweiten Wärmeübertragers, wofür beispielsweise der Kompressor gegenläufig betrieben wird, oder ein dem zweiten Wärmeübertrager zugeordnetes Heizelement betrieben wird. Das Kennfeld wird dabei üblicherweise auf einem Prüf- oder Teststand erstellt, die einzelnen Punkte des Kennfelds jeweils einem gemessenen Betriebszustand entsprechen. Die Punkte sind dabei derart gewählt, dass bei diesen aufgrund einer beginnenden Vereisung der Wirkungsgrad der Heizungsanlage anfängt übermäßig eingeschränkt zu werden. Das Erstellen des Kennfelds ist dabei vergleichsweise zeitaufwendig, und es ist erforderlich, für jeden unterschiedlichen Typ von Wärmepumpe ein entsprechendes Kennfeld zu erzeugen. Zudem ist eine nachträgliche Anpassung des Kennfelds vergleichsweise kompliziert und unintuitiv.

Der Erfindung liegt die Aufgabe zugrunde, ein besonders geeignetes Verfahren zum Betrieb einer Heizungsanlage eines Gebäudes sowie eine besonders geeignete Heizungsanlage als auch ein besonders geeignetes Computerprogrammprodukt anzugeben, wobei zweckmäßigerweise ein Aufwand, Herstellungskosten und/oder eine Komplexität verringert sind.

Hinsichtlich des Verfahrens wird diese Aufgabe durch die Merkmale des Anspruchs 1, hinsichtlich der Heizungsanlage durch die Merkmale des Anspruchs 11 und hinsichtlich des Computerprogrammprodukts durch die Merkmale des Anspruchs 12 erfindungsgemäß gelöst. Vorteilhafte Weiterbildungen und Ausgestaltungen sind Gegenstand der jeweiligen Unteransprüche.

Das Verfahren dient dem Betrieb einer Heizungsanlage, die auch lediglich als Heizung bezeichnet wird. Die Heizungsanlage dient dabei dem Beheizen eines Gebäudes, beispielsweise eines Einfamilienhauses, eines Mehrfamilienhauses oder eines Fabrikgebäudes. Insbesondere weist hierbei die Heizungsanlage eine Nenn-Wärmeleistung zwischen 2,6 kW und 15 kW oder von bis zu 60 kW auf. Hierfür ist die Heizungsanlage jeweils insbesondere geeignet, zweckmäßigerweise vorgesehen und eingerichtet.

Die Heizungsanlage umfasst eine Wärmepumpe. Beispielsweise ist hierbei Heizungsanlage mittels der Wärmepumpe gebildet, oder die Heizungsanlage weist noch weitere Bestandteile auf, wie beispielsweise mehrere derartige Wärmepumpen oder zusätzliche Heizquellen. Zweckmäßigerweise ist eine Nenn-Wärmeleistung der Wärmepumpe zwischen 2,6 kW und 15 kW oder bis zu 60 kW.

Die Wärmepumpe umfasst einen Kompressor, der vorzugsweise mittels eines ersten Elektromotors angetrieben ist. Der erste Elektromotor ist dabei insbesondere ein bürstenloser Gleichstrommotor (BLDC). Der Kompressor, der auch als Verdichter bezeichnet wird, dient geeigneterweise der Kompression eines Kältemittels eines Kältemittelkreislaufs der Wärmepumpe. Der Kompressor, beispielsweise ein Verdichterkopf des Kompressors, ist zweckmäßigerweise fluidtechnisch, insbesondere mittels eines Rohrs, mit einem weiteren Wärmeübertrager verbunden. Beispielsweise ist hierbei der weitere Wärmeübertrager ein Bestandteil der Wärmepumpe oder von diesem beabstandet. Der weitere Wärmeübertrager ist zweckmäßigerweise mit einem Expansionsventil fluidtechnisch verbunden, das wiederum bevorzugt mit einem Wärmeübertrager verbunden ist. Dieser ist mit dem Kompressor verbunden, sodass ein Kältemittelkreislauf realisiert ist. Insbesondere ist der Kältemittelkreislauf mittels des Kältemittels befüllt. Zusammenfassend weist die Wärmepumpe somit den Kompressor und den Wärmeübertrager auf, mittels derer jeweils, zumindest auch, das Kältemittel geführt wird.

Der Wärmeübertrager weist vorzugsweise Lamellen/Kühlrippen oder ein Kühlernetz auf, die vorzugsweise mit einem Lufteingang des Wärmeübertragers fluidtechnisch verbunden sind. Vorzugsweise ist der Wärmeübertrager als sogenannter Lamellenwärmeüberträger oder "fin tube heat exchanger" ausgebildet. Zweckmäßigerweise ist dem Wärmeübertrager ein Lüfter zugeordnet, der ein Lüfterrad aufweist, das mittels eines zweiten Elektromotors angetrieben ist. Dieser ist zweckmäßigerweise als bürstenloser Gleichstrommotor (BLDC) ausgestaltet. Bei Betrieb des Lüfters wird hierbei ein Luftstrom erzeugt, der über die etwaigen Lamellen/Kühlrippen /durch das etwaige Kühlernetz geführt ist. Hierfür umfasst die Wärmepumpe geeigneterweise entsprechende Luftleitelemente. Vorzugsweise ist der Lüfter in dem etwaigen Lufteingang des Wärmeübertragers angeordnet.

Insbesondere weist die Wärmepumpe ein Gehäuse auf, innerhalb dessen der Kompressor und der erste Elektromotor sowie der Wärmeübertrager und der Lüfter angeordnet sind. Zweckmäßigerweise ist hierbei das Gehäuse für einen Außeneinsatz geeignet, insbesondere vorgesehen und eingerichtet. Vorzugsweise umfasst das Gehäuse eine oder mehrere Öffnungen, durch die Umgebungsluft zu dem Wärmeübertrager geführt werden kann. Bei einer Weiterbildung ist beispielsweise auch der weitere Wärmeübertrager und/oder das Expansionsventil innerhalb des Gehäuses angeordnet, oder diese sind in einem weiteren Gehäuse angeordnet, das beispielsweise beabstandet angeordnet ist.

Das Verfahren sieht vor, dass ein Betriebsparameter erfasst wird. Insbesondere handelt es sich dabei um einen Betriebsparameter der Wärmepumpe. Beispielsweise wird der Betriebsparameter vorgegeben, und entspricht beispielsweise einem Sollwert, auf den zum Beispiel eine Regelung auf diesen erfolgt. Alternativ hierzu ergibt sich in der Betriebsparameter aufgrund des Betriebs der Wärmepumpe oder zumindest der Heizungsanlage. Der Betriebsparameter wird beispielsweise direkt gemessen, vorzugsweise mittels eines zugeordneten Sensors. Mit anderen Worten ist der Betriebsparameter ein Messwert. Alternativ hierzu wird der Betriebsparameter beispielsweise anhand von einem oder mehreren Messwerten abgeleitet, die insbesondere mittels eines zugeordneten Sensors gemessen werden. Vorzugsweise umfasst die Heizungsanlage, zweckmäßigerweise die Wärmepumpe, hierfür entsprechende Sensoren. Vorzugsweise wird bei dem Verfahren ein Betriebsparameter verwendet, der auch für den sonstigen Betrieb der Wärmepumpe herangezogen wird. Alternativ oder in Kombination hierzu wird der Betriebsparameter anhand eines Messwerts ermittelt, der anderweitig für den Betrieb der Wärmepumpe erforderlich ist. Somit sind keine zusätzlichen Sensoren oder dergleichen erforderlich, weswegen Herstellungskosten reduziert sind.

Anhand des Betriebsparameters wird ein Zeitwert erstellt. Sofern sich somit der Betriebsparameter ändert, ändert sich vorzugsweise ebenfalls der Zeitwert. Dahingegen ist insbesondere, wenn der Betriebsparameter sich nicht verändert, der Zeitwert ebenfalls unverändert. Zusammenfassend erfolgt somit eine Abbildung des Betriebsparameters auf den Zeitwert, und zwischen diesen besteht ein funktioneller Zusammenhang. Der Zeitwert wird zu einem Zähler addiert. Falls somit der Zähler zunächst einen bestimmten Wert aufweist, weist dieser nach der Addition einen Wert auf, der um den Zeitwert erhöht ist. Insbesondere ist bei dem Verfahren der Zeitwert stets positiv, sodass der Zähler stets vergrößert wird.

Der Zähler wird mit einem ersten Grenzwert verglichen. Der erste Grenzwert ist hierbei vorzugsweise konstant. In einer Alternative ist dieser beispielsweise veränderlich und insbesondere auf aktuelle Anforderungen und/oder auf die aktuelle Heizungsanlage angepasst. Beispielsweise wird dabei der erste Grenzwert bei Inbetriebnahme der Heizungsanlage eingegeben, oder von einem Hersteller der Heizungsanlage. Alternativ hierzu wird der erste Grenzwert anhand von aktuellen Anforderungen und/oder Umgebungsbedingungen oder sonstiger Parameter dynamisch angepasst.

In Abhängigkeit des Vergleichs wird der Wärmeübertrager abgetaut. Mit anderen Worten wird der Vergleich als Bedingung zum Start des Abtauprozesses des Wärmeübertragers herangezogen. Insbesondere erfolgt dabei das Abtauen, wenn der Zähler größer als der erste Grenzwert ist. Das Abtauen selbst ist beispielsweise ein Bestandteil des Verfahrens oder vorzugsweise eines anderen, nachgelagerten Verfahrens. Zum Abtauen wird beispielsweise der Kältemittelkreislauf in einer Kreislaufumkehr betrieben, sodass erwärmtes Kältemittel zu dem Wärmeübertrager geleitet wird. Alternativ hierzu werden beispielsweise dem Wärmeübertrager zugeordnete Heizelemente betrieben, die insbesondere elektrisch ausgestaltet sind.

Aufgrund des Verfahrens ist somit sichergestellt, dass keine Vereisung des Wärmeübertragers erfolgt, oder zumindest das eine Vereisung nicht übermäßig stark ausgebildet wird, bis der Abtauprozess erfolgt. Dabei sind kein Kennfeld und vergleichsweise komplizierte Bestimmungen des Betriebspunkts der Wärmepumpe erforderlich, sondern lediglich das Erfassen des Betriebsparameters und der Vergleich mit dem ersten Grenzwert, der insbesondere lediglich eindimensional ist. Somit ist eine Komplexität verringert. Auch ist es nicht erforderlich, diesen auf einem Teststand oder dergleichen vergleichsweise kompliziert zu ermitteln, weswegen ein Aufwand verringert ist. Zudem ist es möglich, sofern dies erforderlich ist, diesen anzupassen, was vergleichsweise intuitiv ist. Somit sind Hardwareanforderungen verringert. Zusammenfassend sind somit ein Aufwand und Herstellungskosten reduziert. Da lediglich ein Vergleich mit dem ersten Grenzwert erfolgt, ist zudem eine Komplexität verringert und somit eine Robustheit des Verfahrens erhöht.

Beispielsweise wird das Verfahren lediglich einmalig durchgeführt, oder zweckmäßigerweise mehrmals. Zum Beispiel wird das Verfahren kontinuierlich wiederholt, sodass nach dem Vergleich, sofern das Abtauen des Wärmeübertragers (noch nicht) erfolgen soll, erneut der Betriebsparameter erfasst wird. Besonders bevorzugt jedoch liegt zwischen diesen Schritten eine Zeitspanne, die geeigneterweise zwischen 10 Minuten und 10 ms liegt, und vorzugsweise zwischen 5 Sekunden und 0,5 Sekunden. Zweckmäßigerweise wird jede Sekunde der Betriebsparameter erfasst, insbesondere der zugeordnete Sensor abgetastet. Somit ist sichergestellt, dass kein, zumindest übermäßiges, ungewolltes Vereisen des Wärmeübertragers erfolgt, wobei ein Rechenaufwand vergleichsweise gering ist.

Beispielsweise wird das Verfahren beendet, wenn der Wärmeübertrager abgetaut wird. Alternativ hierzu wird dieses fortgesetzt, und der Zähler entsprechend angepasst. Besonders bevorzugt jedoch wird das Verfahren während des Abtauens ausgesetzt, und der Zähler wird insbesondere zurückgesetzt. Nach Beenden des Abtauens wird zweckmäßigerweise erneut der Betriebsparameter erfasst, der Zeitwert erstellt und zu dem Zähler addiert.

Beispielsweise wird das Verfahren bei der ersten Inbetriebnahme der Heizungsanlage / der Wärmepumpe gestartet. Bevorzugt jedoch wird das Verfahren bei Beginn des Betriebs der Wärmepumpe gestartet, also insbesondere, wenn der Kompressor betrieben ist. Wenn die Wärmepumpe stillgesetzt wird, wird insbesondere das Verfahren beendet. Somit ist ein Aufwand verringert. Bei einer weiteren Alternative wird das Verfahren lediglich dann gestartet, wenn eine bestimmte Bedingung erfüllt ist. Somit ist ein Aufwand weiter verringert.

Beispielsweise wird lediglich ein einziger Betriebsparameter erfasst. Somit ist ein Aufwand verringert. Besonders bevorzugt jedoch werden mehrere Betriebsparameter erfasst. Beispielsweise wird dabei der Zeitwert anhand sämtlicher Betriebsparameter direkt ermittelt, insbesondere anhand einer Funktion. Besonders bevorzugt jedoch wird anhand jedes Betriebsparameters zunächst jeweils ein Hilfswert erstellt. Somit ist die Erstellung der Hilfswerte unabhängig voneinander, was eine Komplexität und einen Aufwand verringert. Auch ist es möglich, das Erstellen der Hilfswerte, insbesondere zeitlich, unabhängig voneinander durchzuführen. Zweckmäßigerweise liegt dabei jeweils ein funktioneller Zusammenhang zwischen dem Betriebsparameter und dem jeweils zugeordneten Hilfswert vor. Die Hilfswerte werden zur Erstellung des Zeitwerts miteinander verarbeitet. Somit basiert der Zeitwert auf sämtlichen Hilfswerten. Aufgrund der Hilfswerte ist dabei eine Komplexität beim Ermitteln des Zeitwerts verringert, und ein Teil der erforderlichen Rechenschritte kann bereits bei der Erstellung der Hilfswerte durchgeführt werden. Dies kann dabei beispielsweise zeitlich nacheinander erfolgen, weswegen keine leistungsstarke Hardware erforderlich ist. Aufgrund der mehreren Betriebsparameter ist es möglich, sicherzustellen, dass das Abtauen nicht übermäßig oft erfolgt, wobei jedoch ein (übermäßiges) Vereisen des Wärmeübertragers vermieden ist. Mit anderen Worten ist es auf diese Weise möglich, unterschiedliche Betriebsszenarien zu berücksichtigen, wobei ein übermäßig oftes, nicht erforderliches Abtauen vermieden ist. Zweckmäßigerweise werden dabei sämtliche Betriebsparameter und/oder Messwerte, anhand derer die jeweiligen Betriebsparameter ermittelt werden, auch für den anderweitigen Betrieb der Heizungsanlage/der Wärmepumpe verwendet. Somit ist es für das Verfahren nicht erforderlich, zusätzliche Sensoren oder dergleichen vorzusehen, weswegen keine zusätzliche Hardware benötigt wird. Somit sind die Herstellungskosten nicht erhöht.

Beispielsweise werden die Hilfswerte mittels einer Funktion bearbeitet, sodass der Zeitwert erstellt wird. Beispielsweise werden diese addiert oder zweckmäßigerweise miteinander multipliziert. Somit ist für das Erstellen des Zeitwerts keine vergleichsweise komplizierte Rechenoperation erforderlich. Auch ist auf diese Weise das Verfahren vergleichsweise robust durchführbar. Aufgrund der Multiplikation werden dabei die Hilfswerte, und somit auch die Betriebsparameter, zueinander unabhängig betrachtet oder angenommen. Somit ist insbesondere ein intuitives Anpassen der Funktion/Vorschrift ermöglicht, anhand derer der jeweilige Hilfswert erstellt wird. Mit anderen Worten ist eine Feinjustage mittels Anpassens der Funktion, anhand derer der jeweilige Hilfswert erstellt wird, ermöglicht, wobei ausgeschlossen ist, dass ungewünschte Effekte auftreten. Die Feinjustage kann dabei auch erfolgen, wenn während des Betriebs der Heizungsanlage festgestellt wird, dass ein übermäßig oftes unnötiges Abtauen erfolgt, oder dennoch eine Vereisung vorliegt. Dabei wird insbesondere die Funktionen für den Hilfswert oder die Funktionen für die Hilfswerte angepasst, bei denen sich die Betriebsparameter signifikant geändert haben. Die anderen Funktionen hingegen werden zweckmäßigerweise nicht verändert. Somit ist der Aufwand zur Konfiguration und/oder Optimierung der Heizungsanlage verringert. Auch ist hierfür keine vergleichsweise komplizierte Ausbildung erforderlich. Zusammenfassend erfolgt aufgrund der Multiplikation die Annahme, dass die Hilfswerte zueinander unabhängig sind, oder diese werden zumindest derart behandelt, weswegen die Funktionen/Vorschriften vergleichsweise leicht ermittelt werden können, anhand derer jeder Hilfswert anhand des zugeordneten Betriebsparameters erstellt wird. Sofern dies auf einem Teststand erfolgt, ist dabei eine benötigte Zeit verkürzt.

Beispielsweise wird zum Ermitteln jedes oder zumindest einiger der Hilfswerte anhand des zugeordneten Betriebsparameters ein eindimensionales Kennfeld herangezogen, das insbesondere in einer "Look up table" hinterlegt ist. Dieses ist vergleichsweise genau an die aktuelle Einbausituation der Heizungsanlage anpassbar. Bevorzugt jedoch wird eine Funktion verwendet. Mit anderen Worten wird jeder Hilfswert mittels einer zugeordneten Funktion erstellt, weswegen ein Speicherbedarf verringert ist. Auf diese Weise ist auch ein Anpassen erleichtert. Beispielsweise ist dabei jede Funktion an den jeweiligen physikalischen Zusammenhang angepasst. Besonders bevorzugt jedoch wird einer, einige oder alle Hilfswerte mittels jeweils einer linearen Funktion erstellt. Insbesondere stellt dabei der Betriebsparameter das Funktionsargument dar, und der Hilfswert ist der Funktionswert. Die Steigung sowie die Verschiebung werden beispielsweise von einem Hersteller der Heizungsanlage, dem Monteur der Heizungsanlage oder dem Nutzer der Heizungsanlage eingegeben und/oder angepasst oder können beispielsweise zumindest angepasst werden. Alternativ hierzu sind diese unveränderlich.

Aufgrund der linearen Funktionen ist der Aufwand zum Ermitteln der Hilfswerte vergleichsweise gering. Da jedoch mehrere Hilfswerte verwendet werden, kann sichergestellt werden, dass kein übermäßig oftes, unnötiges Abtauen erfolgt, wobei dennoch keine Vereisung auftritt, oder diese zumindest nicht zu einer signifikanten Änderung der Effizienz der Heizungsanlage führt. Ferner ist das Anpassen der Parameter der linearen Funktionen, also die Steigung und die Verschiebung, vergleichsweise intuitiv möglich. Beispielsweise wird für jeden Hilfswert/Parameter lediglich eine derartige lineare Funktion verwendet. Mit anderen Worten sind die Steigung und die Verschiebung konstant. Alternativ hierzu sind mehrere derartige Paare aus einer Steigung und einer Verschiebung vorhanden, sodass mehrere lineare Abschnitte vorhanden sind. Somit ist eine Genauigkeit verbessert, wobei es jedoch nicht erforderlich ist, eine vergleichsweise komplizierte Formulierung des funktionalen Zusammenhangs zwischen dem jeweiligen Hilfswert und dem zugeordneten Betriebsparameters aufzustellen.

Beispielsweise wird als Betriebsparameter ein Druckverhältnis des Kältemittels über den Kompressor herangezogen. Mit anderen Worten wird insbesondere der Druck am Ausgang des Kompressors und am Eingang des Kompressors gemessen und das Verhältnis aus diesen erstellt. Das Druckverhältnis wird dann als Betriebsparameter herangezogen. Die beiden Drücke oder zumindest das Druckverhältnis ist dabei abhängig von der aktuellen Wärmeleistung der Wärmepumpe, die wiederum einen vergleichsweise signifikanten Einfluss auf die Abkühlung des Kältemittels und somit des Wärmeübertragers aufweist. Folglich ergibt sich bei einer Änderung dieses Betriebsparameters auch eine Änderung der Wahrscheinlichkeit oder Stärke einer sich ergebenden Vereisung des Wärmeübertragers. Aufgrund des Zusammenhangs mit der aktuellen Wärmeleistung der Wärmepumpe wird dieser Betriebsparameter bereits ermittelt, nämlich um die Heizungsanlage auf eine gewünschte Wärmeleistung / einen gewünschten Wärmebedarf zu regeln oder zumindest zu steuern. Somit ist kein zusätzlicher Aufwand erforderlich.

Alternativ wird als Betriebsparameter eine Betriebsgeschwindigkeit des Kompressors herangezogen. Mit anderen Worten wird insbesondere eine Rotationsgeschwindigkeit des dem Kompressor zugeordneten etwaigen ersten Elektromotors verwendet. Anhand dieses Betriebsparameters ist die aktuelle Wärmeleistung der Wärmepumpe zumindest teilweise bestimmt, was einen Einfluss auf die Temperatur des Kältemittels hat und somit, ob der Wärmeübertrager vereist oder nicht. Auch wird dieser Betriebsparameter üblicherweise bereits verwendet, insbesondere für eine Regelung des etwaigen ersten Elektromotors und/oder im Rahmen einer Vorgabe, um die gewünschte Wärmeleistung zu realisieren.

Zweckmäßigerweise werden hierbei anhand der Betriebsgeschwindigkeit und anhand des Druckverhältnisses der jeweilige Hilfswert erstellt. Diese hängen beide mit der aktuellen Wärmeleistung zusammen, wobei jedoch mittels des Druckverhältnisses vorwiegend die tatsächlich realisierte Wärmeleistung und mittels der Betriebsgeschwindigkeit des Kompressors die gewünschte Wärmeleistung vorwiegend beschrieben ist. Sofern dabei eine vergleichsweise große Abweichung zwischen diesen vorhanden ist, ist eine Effizienz verringert, was beispielsweise aufgrund der Vereisung des Wärmeübertragers hervorgerufen ist. Insbesondere wird aufgrund der beiden Hilfswerte und/oder der Art und Weise, wie diese zu dem Zeitwert verarbeitet werden, dieser Zusammenhang berücksichtigt, zumindest implizit.

Alternativ oder besonders bevorzugt in Kombination wird als Betriebsparameter eine Temperatur des Kältemittels herangezogen. Diese wird insbesondere an dem Eingang des Wärmeübertragers erfasst, zweckmäßigerweise gemessen. Die Temperatur des Kältemittels am Eingang des Wärmeübertragers entspricht hierbei insbesondere der Verdampfungstemperatur des Kältemittels. Mit anderen Worten wird als Betriebsparameter vorzugswiese die Verdampfungstemperatur des Kältemittels herangezogen. Diese wird zum Beispiel direkt gemessen, insbesondere mittels eines Thermometers. Alternativ hierzu wird diese anhand von anderen Messwerten abgeleitet, beispielsweise dem Druck. Anhand des Phasendiagramms des verwendeten Kältemittels ist somit die Verdampfungstemperatur ableitbar. Folglich wird zum Ermitteln des Betriebsparameters der Druck des Kältemittels gemessen.

Die Temperatur des Kältemittels am Eingang des Wärmeübertragers / die Verdampfungstemperatur stellt somit zum Beispiel die kälteste Temperatur des etwaigen Kältemittelkreislaufs dar. Die Temperatur des Kältemittels dort wird hierbei insbesondere verwendet, um die aktuelle Effizienz der Wärmepumpe zu ermitteln. Je kleiner dabei diese Temperatur ist, desto wahrscheinlicher ist insbesondere eine Vereisung des Wärmeübertragers. Auch kann die Temperatur des Kältemittels an dem Eingang des Wärmeübertragers zur Überprüfung, Einstellung und/oder Regelung des etwaigen Expansionsventils verwendet werden. Alternativ oder Kondition hierzu wird die Temperatur an einem Eingang des Kompressors gemessen und diese als der Betriebsparameter verwendet. Diese wird insbesondere bereits erfasst, um den Betrieb des Kompressors hierauf anzupassen und insbesondere sicherzustellen, dass keine Beschädigung des Kompressors erfolgt. Insbesondere ist die Temperatur am Eingang des Kompressors im Wesentlichen gleich der Temperatur des Kältemittels beim Ausgang des Wärmeübertragers.

Alternativ wird als Betriebsparameter eine Temperatur der Umgebung des Wärmeübertragers herangezogen. Vorzugsweise wird dabei die Temperatur der Umgebungsluft erfasst, mit der der Wärmeübertrager beaufschlagt ist. Insbesondere wird somit die Luft an einem Lufteingang des Wärmeübertragers erfasst, zweckmäßigerweise direkt gemessen. Falls diese vergleichsweise groß ist, ist eine benötigte Wärmeleistung gering, wobei jedoch ein Wärmeübertrag, also eine Energieaufnahme durch das Kältemittel, vereinfacht ist. Insbesondere wird hierbei diese Temperatur zur Einstellung einer Vorlauftemperatur der Heizungsanlage verwendet.

Vorzugsweise wird sowohl die Temperatur des Kältemittels an dem Eingang des Wärmeübertragers als auch die Temperatur der Umgebung des Wärmeübertragers für die Ermittlung eines Betriebsparameters verwendet. Beispielsweise werden diese hierbei addiert. Besonders bevorzugt jedoch wird die Differenz zwischen den beiden Temperaturen als Betriebsparameter herangezogen. Diese steht im funktionellen Zusammenhang zu der Wärmeaufnahme aus der Umgebung mittels des Wärmeübertragers. Vorzugsweise wird dabei die Wärmepumpe zumindest teilweise in Abhängigkeit dieser Differenz betrieben, vorzugsweise das etwaige Expansionsventil.

Bei einer weiteren Alternative wird, beispielsweise zusätzlich, als Betriebsparameter die Betriebsgeschwindigkeit des etwaigen Lüfters/zweiten Elektromotors verwendet. Dieser beeinflusst den Volumenstrom der Umgebungsluft durch den Wärmeübertrager, was ebenfalls Auswirkungen auf eine sich ergebende Vereisung hat.

Besonders bevorzugt wird die Verdampfungstemperatur des Kältemittels erfasst und mit einem zweiten Grenzwert verglichen. Dieser erfolgt beispielsweise in Kombination dazu, dass anhand dieser Temperatur der oder einer der Betriebsparameter ermittelt wird. Jedoch ist der Vergleich auch unabhängig davon möglich, sodass der oder die verwendeten Betriebsparameter insbesondere unabhängig von der Verdampfungstemperatur des Kältemittels sind. Geeigneterweise ist hierbei der zweite Grenzwert derart gewählt, dass erst bei einer Temperatur darunter ein Vereisen des Wärmeübertragers (prinzipiell) möglich ist. Der zweite Grenzwert ist zweckmäßigerweise zwischen 0 °C und -5 °C. Vorzugsweise wird als zweiter Grenzwert -2 °C herangezogen.

Beispielsweise wird aufgrund des Vergleichs berücksichtigt, ob ein Vereisen aktuell möglich ist, und dies wird insbesondere bei der Durchführung des Verfahrens berücksichtigt. Beispielsweise wird der Zeitwert auf 0 (Null) gesetzt oder einen sonstigen vorbestimmten Wert, wenn die Verdampfungstemperatur des Kältemittels größer als der zweite Grenzwert ist. Alternativ oder in Kombination hierzu wird beispielsweise das Verfahren lediglich dann begonnen, wenn die Verdampfungstemperatur des Kältemittels kleiner als der zweite Grenzwert ist. Mit anderen Worten wird dies als Bedingung herangezogen, damit das Verfahren gestartet wird. Beispielsweise wird dabei das Verfahren beendet, sobald die Verdampfungstemperatur des Kältemittels größer als der zweite Grenzwert ist. Alternativ hierzu wird das Verfahren im Wesentlichen kontinuierlich durchgeführt. Aufgrund des Vergleichs ist es zumindest möglich, das Verfahren zielgerichtet dann durchzuführen und, wenn prinzipiell die Vereisung erfolgen kann, wohingegen dann, wenn keine Vereisung prinzipiell möglich ist, zweckmäßigerweise das Verfahren nicht durchgeführt wird, oder zumindest nicht der Zeitwert erstellt wird. Somit ist ein Aufwand verringert.

Zweckmäßigerweise wird als erste Zeitdauer bestimmt, wie lange die Verdampfungstemperatur des Kältemittels bereits kleiner als der zweite Grenzwert ist. Somit steigt die erste Zeitdauer an, solange die Verdampfungstemperatur des Kältemittels unterhalb des zweiten Grenzwerts ist. Insbesondere wird hierbei die erste Zeitdauer in bestimmten zeitlichen Abständen bestimmt, vorzugsweise jede Sekunde. Nach einem Anstieg der Verdampfungstemperatur des Kältemittels über den zweiten Grenzwert und einem nachfolgenden Absinken wird dabei beispielsweise von neuem die erste Zeitdauer erstellt. Bevorzugt jedoch erfolgt ein Verlängern, sodass die erste Zeitdauer sämtliche Zeitabschnitte kumuliert angibt, während derer die Verdampfungstemperatur des Kältemittels kleiner als der zweite Grenzwert ist/war. Die erste Zeitdauer wird zweckmäßigerweise als der oder einer der Betriebsparameter herangezogen. Somit wird der Zeitwert (auch) anhand der ersten Zeitdauer ermittelt, also der Betriebszeit, während derer ein Vereisen prinzipiell möglich ist.

Alternativ oder in Kombination hierzu wird der Zähler zurückgesetzt, wenn die Verdampfungstemperatur des Kältemittels für eine zweite Zeitdauer durchgehend größer als der zweite Grenzwert ist. Mit anderen Worten wird in diesem Fall ein Reset des Zählers durchgeführt. Vorzugsweise wird hierbei ebenfalls die etwaige erste Zeitdauer zurückgesetzt, insbesondere sofern diese kumulierend ermittelt wird. Die zweite Zeitdauer ist beispielsweise vorgegeben und kann zweckmäßigerweise angepasst werden. Geeigneterweise ist die zweite Zeitdauer zwischen 10 Minuten und 30 Minuten und beispielsweise im Wesentlichen gleich 20 Minuten. Nach Ablauf der zweiten Zeitdauer ist aufgrund der vergleichsweisen hohen Verdampfungstemperatur des Kältemittels ein Vereisen der Wärmepumpe im Wesentlichen ausgeschlossen, weswegen aufgrund des Zurücksetzens des Zählers ein unnötiges Abtauen verhindert wird. Vorzugsweise ist die zweite Zeitdauer entsprechend gewählt.

Die Heizungsanlage ist für das Beheizen/Heizen eines Gebäudes geeignet, zweckmäßigerweise vorgesehen und eingerichtet. Vorzugsweise bildet im Montagezustand die Heizungsanlage ein Bestandteil des Gebäudes und ist zum Beispiel unlösbar mit diesem verbunden. Die Heizungsanlage umfasst eine Wärmepumpe und ist beispielsweise mittels dieser gebildet oder weist noch weitere Bauteile auf. Die Wärmepumpe umfasst einen Kompressor, der zweckmäßigerweise mittels eines ersten Elektromotors angetrieben ist. Ferner umfasst die Wärmepumpe einen Wärmeübertrager und zweckmäßigerweise einen weiteren Wärmeübertrager. Geeigneterweise umfasst die Wärmepumpe ein Expansionsventil und/oder einen Lüfter mit einem Lüfterrad und einem zweiten Elektromotor. Zumindest mittels des Kompressors und des Wärmeübertragers, geeigneterweise auch mittels des etwaigen weiteren Wärmeübertragers und/oder des etwaigen Expansionsventils, wird ein Kältemittel geführt. Die Wärmepumpe ist bevorzugt eine Luft-Wasser Wärmepumpe.

Die Heizungsanlage ist gemäß einem Verfahren betrieben, bei dem ein Betriebsparameter erfasst wird. Anhand des Betriebsparameters wird ein Zeitwert erstellt, und der Zeitwert wird zu einem Zähler addiert. Der Zähler wird mit einem ersten Grenzwert verglichen, wobei in Abhängigkeit des Vergleichs der Wärmeübertrager abgetaut wird. Zweckmäßigerweise weist die Heizungsanlage ein Heizelement auf, das dem Wärmeübertrager zugeordnet ist. Die Heizungsanlage weist insbesondere ein Steuergerät auf, das vorgesehen und eingerichtet ist, das Verfahren durchzuführen. Das Steuergerät umfasst beispielsweise einen anwendungsspezifischen Schaltkreis (ASIC) oder besonders bevorzugt einen Computer, der geeigneterweise programmierbar ausgestaltet ist. Insbesondere umfasst das Steuergerät ein Speichermedium, auf dem ein Computerprogrammprodukt, das auch als Computerprogramm bezeichnet ist, gespeichert ist, wobei bei Ausführung dieses Computerprogrammprodukts, also des Programms, der Computer veranlasst wird, das Verfahren durchzuführen. Zweckmäßigerweise ist das Steuergerät mit dem Kompressor, vorzugsweise dem ersten und/oder etwaigen zweiten Elektromotor und/oder allen oder zumindest einigen der etwaigen Sensoren der Wärmepumpe signaltechnisch verbunden, beispielsweise jeweils separat ober mittels eines Bussystems.

Die Erfindung betrifft ferner ein derartiges Steuergerät. Das Steuergerät ist vorgesehen und eingerichtet, ein Verfahren zum Betrieb einer Heizungsanlage eines Gebäudes durchzuführen, die eine Wärmepumpe mit einem Kompressor und mit einem Wärmeübertrager aufweist, mittels derer ein Kältemittel geführt wird. Bei dem Verfahren wird ein Betriebsparameter erfasst, und anhand des Betriebsparameters wird ein Zeitwert erstellt. Der Zeitwert wird zu einem Zähler addiert, und der Zähler wird mit einem ersten Grenzwert verglichen. In Abhängigkeit des Vergleichs wird der Wärmeübertrager abgetaut.

Das Steuergerät weist beispielsweise einen anwendungsspezifischen Schaltkreis (ASIC) und/oder einen Mikroprozessor auf, mittels dessen das Verfahren zumindest teilweise durchgeführt wird. Insbesondere umfasst das Steuergerät ein Computerprogrammprodukt, das auf einem Speicher abgespeichert ist, und das bei der Ausführung des Programms durch einen Computer, wie dem Mikroprozessor, diesen veranlasst, das Verfahren durchzuführen. Vorzugsweise ist das Steuergerät im Montagezustand ein Bestandteil der Wärmepumpe oder einer übergeordneten Steuerung der Heizungsanlage. Zum Beispiel werden mittels des Steuergeräts auch noch weitere Funktionen übernommen. Insbesondere wird mittels des Steuergeräts die Wärmepumpe in Abhängigkeit einer Wärmeanforderung betrieben.

Das Computerprogrammprodukt umfasst eine Anzahl an Befehlen, die bei der Ausführung des Programms (Computerprogrammprodukts) durch einen Computer diesen veranlassen, ein Verfahren zum Betrieb einer Heizungsanlage eines Gebäudes durchzuführen, die eine Wärmepumpe mit einem Kompressor und mit einem Wärmeübertrager aufweist, mittels derer ein Kältemittel geführt wird. Bei dem Verfahren wird ein Betriebsparameter erfasst, und anhand des Betriebsparameters wird ein Zeitwert erstellt. Der Zeitwert wird zu einem Zähler addiert, und der Zähler wird mit einem ersten Grenzwert verglichen. In Abhängigkeit des Vergleichs wird der Wärmeübertrager abgetaut. Der Computer ist zweckmäßigerweise ein Bestandteil eines Steuergeräts und beispielsweise mittels dessen gebildet. Der Computer umfasst vorzugsweise einen Mikroprozessor oder ist mittels dessen gebildet. Das Computerprogrammprodukt ist beispielsweise eine Datei oder ein Datenträger, der ein ausführbares Programm enthält, das bei einer Installation auf einem Computer das Verfahren automatisch ausführt.

Die Erfindung betrifft ferner ein Speichermedium, auf dem das Computerprogrammprodukt gespeichert ist. Ein derartiges Speichermedium ist beispielsweise eine CD-ROM, eine DVD oder eine Blu-Ray Disc. Alternativ hierzu ist das Speichermedium ein USB-Stick oder ein sonstiger Speicher, der zum Beispiel wiederbeschreibbar oder lediglich einmalig beschreibbar ist. Ein derartiger Speicher ist beispielsweise ein Flash Speicher, ein RAM oder ein ROM.

Sofern ein Objekt als erstes, zweites, ... Objekt bezeichnet wird, bezeichnet dies lediglich ein bestimmtes Objekt. Insbesondere bedeutet dies nicht, dass eine entsprechende Anzahl derartiger Objekte vorhanden ist.

Die im Zusammenhang mit dem Verfahren erläuterten Weiterbildungen und Vorteile sind sinngemäß auch auf die Heizungsanlage / das Steuergerät / das Computerprogrammprodukt / das Speichermedium sowie untereinander zu übertragen und umgekehrt.

Nachfolgend wird ein Ausführungsbeispiel der Erfindung anhand einer Zeichnung näher erläutert. Darin zeigen:
- Fig. 1: schematisch ein Gebäude mit einer Heizungsanlage, die eine Wärmepumpe umfasst, und
- Fig. 2: ein Verfahren zum Betrieb der Heizungsanlage.

Einander entsprechende Teile sind in allen Figuren mit den gleichen Bezugszeichen versehen.

**In** Figur 1 ist schematisch vereinfacht ein Gebäude 2, nämlich ein Ein- oder Mehrfamilienhaus dargestellt. Das Gebäude 2 weist eine Außenmauer 4 auf, mittels derer sämtliche Räume und dergleichen umgeben sind. Das Gebäude 2 umfasst ferner eine Heizungsanlage 6, die der Beheizung der einzelnen Räume des Gebäudes 2 dient.

Die Heizungsanlage 6 weist eine Wärmepumpe 8 auf, die als eine Luft-Wasser-Wärmepumpe ausgebildet ist. Dabei weist die Wärmepumpe 8 eine Außeneinheit 10 und eine Inneneinheit 12 auf. Die Außeneinheit 10 ist außerhalb der Außenmauern 4 angeordnet, wohingegen die Inneneinheit 12 mittels der Außenmauern 4 umgeben ist. Die Außeneinheit 10 und die Inneneinheit 12 sind mittels mehrerer Rohre fluidtechnisch und mittels mehrerer Signalleitungen signaltechnisch miteinander verbunden.

Der Außeneinheit 10 sind ein Wärmeübertrager 14 sowie ein Kompressor 16 zugeordnet, der einen Verdichterkopf umfasst, der mittels eines nicht näher dargestellten ersten Elektromotors angetrieben ist. Der Wärmeübertrager 14 weist mehrere Kühlrippen auf, durch die mehrere Kühlrohre geführt sind. Dabei ist dem Wärmeübertrager 10 ein nicht näher dargestellter Lüfter mit einem Lüfterrad zugeordnet, das mittels eines zweiten Elektromotors angetrieben ist. Bei Betrieb des Lüfters wird Umgebungsluft auf den Wärmeübertrager 14 gelenkt und durch diesen gesaugt oder geblasen.

Der Inneneinheit 12 sind ein nicht näher dargestelltes Expansionsventil und ein weiterer Wärmeübertrager 18 zugeordnet. Zudem umfasst die Inneneinheit 12 ein Steuergerät 20, das einen Computer 22 in Form eines Mikroprozessors und einen Speicher 24 umfasst. Mittels des Steuergeräts 20 wird dabei der Kompressor 16 sowie die weiteren Bestandteile der Wärmepumpe 8 gesteuert und/oder geregelt.

Wenn eine Wärmanforderung an die Heizungsanlage 6 vorliegt, wird der Kompressor 16 betrieben, sodass ein damit geführtes Kältemittel komprimiert wird. Infolgedessen wird dieses erwärmt. Das erwärmte Kältemittel wird zu dem weiteren Wärmeübertrager 18 geleitet, wo zumindest ein Teil der Wärme auf ein Heizwasser oder dergleichen übertragen wird, das dann zu den einzelnen Räumen des Gebäudes 2 weitergeleitet wird. Das deswegen abgekühlte Kältemittel wird zu dem Expansionsventil geleitet, wo der Druck des Kältemittels erneut auf den ursprünglichen Wert verringert wird. Infolgedessen erfolgt eine Abkühlung des Kältemittels. Dieses wird zu dem Wärmeübertrager 14 geleitet, wo dieses aufgrund der Beaufschlagung mit der Umgebungsluft erneut erwärmt wird, zumindest auf eine Temperatur geringfügig unterhalb der Außentemperatur, also der Temperatur der Umgebung des Wärmeübertragers 14. Zum Schließen des Kältemittelkreislaufs wird das Kältemittel dann erneut zu dem Kompressor 16 geleitet.

Da das gekühlte Kältemittel durch den Wärmeübertrager 14 geleitet wird, kühlt dieser ab, was dort zu einer Kondensation der in der Umgebungsluft enthaltenen Feuchtigkeit führt. Falls dabei die Temperatur der Umgebung des Wärmeübertragers 14 (Außentemperatur) vergleichsweise gering ist, ist es möglich, dass sich die Feuchtigkeit an dem Wärmeübertrager 14 als Eis niederschlägt. Somit ist ein Durchsatz mit Umgebungsluft verschlechtert und infolgedessen wird das Kältemittel mittels des Wärmeübertragers 14 um einen geringeren Wert erwärmt. Somit ist eine Effizienz der Wärmepumpe 8 verringert. Auch ist es möglich, dass der Lüfter aufgrund des Eises blockiert ist.

Zur Abhilfe hiervon ist in dem Speicher 26 ein Computerprogrammprodukt 26 gespeichert, das mehrere Befehle umfasst, die bei der Ausführung des Programms durch den Computer 22 diesen veranlassen ein in Figur 2 dargestelltes Verfahren 28 durchzuführen. Dabei wird das Verfahren 28 durchgeführt, sobald mittels des Steuergeräts 20 der Kompressor 16 betrieben wird. Folglich ist die Heizungsanlage 6 gemäß dem Verfahren 28 betrieben.

In einem ersten Arbeitsschritt 30 wird eine Verdampfungstemperatur des Kältemittels erfasst und mit einem zweiten Grenzwert 32 verglichen. Als zweiter Grenzwert 32 wird dabei -2 °C herangezogen. Solange die Verdampfungstemperatur des Kältemittels größer als der zweite Grenzwert 32 ist, wird der erste Arbeitsschritt 30 durchgeführt, zumindest solange der Kompressor 16 betrieben wird.

Erst wenn die Verdampfungstemperatur des Kältemittels unter den zweiten Grenzwert 32 absinkt, wird ein zweiter Arbeitsschritt 34 durchgeführt. Mit anderen Worten wird der zweite Arbeitsschritt 34 das erste Mal dann durchgeführt und somit das Verfahren 28 weitergeführt, wenn die Verdampfungstemperatur des Kältemittels kleiner als der zweite Grenzwert 32 ist. In dem zweiten Arbeitsschritt 34 werden mehrere Betriebsparameter 36 erfasst.

Als ein derartiger Betriebsparameter 36 wird dabei ein Druckverhältnis des Kältemittels über den Kompressor 16 herangezogen. Mit anderen Worten der Druck des Kältemittels an dem Ausgang des Kompressors 16 durch den Druck des Kältemittels am Eingang des Kompressors 16 geteilt. Folglich bezeichnet dieser Betriebsparameter 36 die Kompressionsleistung des Kompressors 16. Dieses Druckverhältnis kann auch zur Regelung des Kompressors 16 entsprechend der Wärmeanforderung verwendet werden, zumindest indirekt. Ein anderer der Betriebsparameter 36 ist die Betriebsgeschwindigkeit des Kompressors 16. Hierfür wird die Drehzahl des ersten Elektromotors ermittelt, die bereits für die Regelung des Kompressors 16 verwendet wird.

Als ein anderer Betriebsparameter 36 wird die Temperatur des Kältemittels an dem Eingang des Wärmeübertragers 14 verwendet. Dieser Betriebsparameter 36 wird für den Betrieb des Expansionsventils verwendet, da die Temperatur des Kältemittels an dem Eingang des Wärmeübertragers 14 im Wesentlichen der Temperatur des Kältemittels am Ausgang des Expansionsventils entspricht. Ferner wird die Temperatur der Umgebung des Wärmeübertragers 14 ermittelt und die Differenz zwischen diesen beiden Temperaturen erstellt und als Betriebsparameter 36 verwendet, wofür die Temperatur des Kältemittels an dem Eingang des Wärmeübertragers 14 von der Temperatur der Umgebung des Wärmeübertragers 14 abgezogen wird oder umgekehrt.

Ferner wird eine erste Zeitdauer 38 ermittelt. Diese entspricht dabei der Zeitspanne, während derer die Verdampfungstemperatur des Kältemittels kleiner als der zweite Grenzwert 32 ist, solange das Verfahren 28 ausgeführt wird. Beim erstmaligen Durchführen des zweiten Arbeitsschritts 34 ist daher die erste Zeitdauer 38 gleich 0 (Null). Die erste Zeitdauer 38 wird ebenfalls als einer der Betriebsparameter 36 herangezogen.

Zusammenfassend werden mehrere Betriebsparameter 36 in dem zweiten Arbeitsschritt 34 ermittelt. Anhand jedes Betriebsparameters 36 wird ein jeweils zugeordneter Hilfswert 40 erstellt. Hierfür wird eine lineare Funktion verwendet, sodass jeder Hilfswert 40 mittels der jeweiligen linearen Funktion erstellt wird. Dabei ist der jeweilige Betriebsparameter 36 das Funktionsargument und der Hilfswert 40 der Funktionswert der jeweiligen linearen Funktion. Somit werden die Hilfswerte 40 unabhängig voneinander erstellt. Die Steigung sowie die Verschiebung der jeweiligen linearen Funktion sind dabei von dem Hersteller der Wärmepumpe 8 vorgegeben und beispielsweise auf einem Prüfstand ermittelt. Alternativ oder in Kombination werden diese beispielsweise mittels eines Optimierungsverfahrens und/oder mittels eines "Künstliche Intelligenz"-Algorithmus ermittelt. Dabei ist es auch möglich, dass für unterschiedliche Wertebereiche des jeweiligen Betriebsparameters 36 unterschiedliche Steigungen/Verschiebungen verwendet werden, sodass abschnittsweise lineare Funktionen zur Ermittlung der Hilfswerte 40 verwendet werden. Diese sind dabei insbesondere stetig und gehen somit ohne Sprungstellen ineinander über.

Nach Abschluss des zweiten Arbeitsschritt 34 liegen dann sechs unterschiedliche Hilfswerte 40 vor. Dann wird ein dritter Arbeitsschritt 42 durchgeführt. In diesem werden die Hilfswerte 40 miteinander multipliziert, sodass ein Zeitwert 44 erstellt ist. Zusammenfassend wird somit anhand der Betriebsparameter 36 der Zeitwert 44 erstellt, und die Hilfswerte 40 werden zur Erstellung des Zeitwerts 44 miteinander verarbeitet. Der Zeitwert 44 wird zu einem Zähler 46 addiert, der beispielsweise beim Durchführen des ersten Arbeitsschritts 30 zurückgesetzt wurde, also insbesondere auf einen Wert von 0 (Null), oder zumindest, wenn erstmalig der zweite Arbeitsschritt 34 durchgeführt wird.

Der Zähler 46 wird mit einem ersten Grenzwert 48 verglichen. Der erste Grenzwert 48 ist dabei von dem Hersteller der Wärmepumpe 8 fest vorgegeben, kann jedoch zweckmäßigerweise von einem Nutzer oder einem Monteur der Heizungsanlage 6 verändert werden. Alternativ oder in Kombination hierzu wird beispielsweise ein Optimierungsverfahren und/oder ein "Künstliche Intelligenz"-Algorithmus verwendet, um den ersten Grenzwert 48 geeignete anzupassen.

Falls der Zähler 46 kleiner als der erste Grenzwert 48 ist, wird nach Ablauf einer Sekunde ein fünfter Arbeitsschritt 50 durchgeführt. In diesem wird erneut die Verdampfungstemperatur des Kältemittels erfasst und mit dem zweiten Grenzwert 32 verglichen. Wenn dann die Verdampfungstemperatur des Kältemittels auch weiterhin kleiner als der zweite Grenzwert 32 ist, wird die erste Zeitdauer 38 entsprechend angepasst, nämlich um 1 Sekunde erhöht, und anschließend erneut der zweite Arbeitsschritt 34 durchgeführt, also die Betriebsparameter 36 erfasst und die Hilfswerte 40 erstellt. Da seit der vorherigen Durchführung des zweiten Arbeitsschritts 34 eine Sekunde vergangen ist, können die Betriebsparameter 36 und die Hilfswerte 40 verändert sein. In dem dann erneut durchgeführten dritten Arbeitsschritt 42 wird der Zeitwert 44 neu erstellt und zu dem dann gültigen Zähler 46 addiert.

Falls die Verdampfungstemperatur des Kältemittels größer als der zweite Grenzwert 32 ist, wird die erste Zeitdauer 38 in dem vierten Arbeitsschritt 50 nicht verlängert. Jedoch wird ein weiterer Zähler um eine Sekunde erhöht. Dann wird wiederum der zweite Arbeitsschritt 34 durchgeführt.

Der zweite, dritte und vierte Arbeitsschritt 34, 42, 50 werden im Wesentlichen kontinuierlich wiederholt. Falls die Verdampfungstemperatur des Kältemittels erneut unter den zweiten Grenzwert 32 absinkt, wird der weitere Zähler zurückgesetzt. Auch wird dann die erste Zeitdauer 38 um jeweils eine Sekunde verlängert.

Falls dahingegen für eine zweite Zeitdauer 52 die Verdampfungstemperatur des Kältemittels durchgehend größer als der zweite Grenzwert 32 ist, wird ein fünfter Arbeitsschritt 54 durchgeführt. Zur Ermittlung, ob der fünfte Arbeitsschritt 54 durchgeführt wird, wird dabei insbesondere der weitere Zähler verwendet.

In dem fünften Arbeitsschritt 54 wird der Zähler 46 zurückgesetzt, ebenso wie die erste Zeitdauer 38. Auch wird dann das Verfahren 28 beendet oder, sofern der Kompressor 16 auch weiterhin betrieben wird, wird dann erneut der erste Arbeitsschritt 30 durchgeführt. Der erste Arbeitsschritt 30 wird dann solange durchgeführt, bis entweder der Kompressor 16 stillgesetzt wird, oder die Verdampfungstemperatur des Kältemittels erneut kleiner als der zweite Grenzwert 32 ist. In diesem Fall wird dann wiederum der zweite Arbeitsschritt 34 durchgeführt.

Falls in dem dritten Arbeitsschritt 42 der Vergleich jedoch ergibt, dass der Zähler 46 größer als der erste Grenzwert 48 ist, wird ein sechster Arbeitsschritt 56 durchgeführt. In diesem wird ein nicht näher dargestelltes Verfahren zum Abtauen des Wärmeübertragers 14 durchgeführt oder zumindest gestartet. Dieses Verfahren ist beispielsweise ein Bestandteil des Verfahren 28 oder ein davon separates Verfahren. Zumindest wird somit in Abhängigkeit des Vergleichs des Zählers 46 mit dem ersten Grenzwert 48 der Wärmeübertrager 14 abgetaut. Hierfür wird beispielsweise ein dem Wärmeübertrager 14 zugeordnetes Heizelement bestromt, oder eine Kreislaufumkehr verwendet.

Zweckmäßigerweise werden die einzelnen Steigungen/Verschiebungen der linearen Funktionen, mittels derer die Hilfswerte 40 erstellt werden, sowie die beiden Grenzwerte 32, 48 und die zweite Zeitdauer 52 derart gewählt, dass der sechste Arbeitsschritt 56 lediglich oder vorwiegend dann durchgeführt wird, wenn bereits eine Vereisung des Wärmeübertragers 14 begonnen hat, die jedoch noch keine signifikante Verringerung der Effizienz bewirkt hat. Der sechste Arbeitsschritt 56 wird zweckmäßigerweise jedoch nicht durchgeführt, wenn keine Vereisung vorliegt. Insbesondere wird zur Ermittlung der Steigungen/Verschiebungen der linearen Funktionen, der beiden Grenzwerte 32, 48 und der zweiten Zeitdauer 52 ein Optimierungsverfahren oder ein "Künstliche Intelligenz"-Algorithmus herangezogen, wie ein neuronales Netz.

Die Erfindung ist nicht auf das vorstehend beschriebene Ausführungsbeispiel beschränkt. Vielmehr können auch andere Varianten der Erfindung von dem Fachmann/Fachleuten hieraus abgeleitet werden, ohne den Gegenstand der Erfindung zu verlassen. Insbesondere sind ferner alle im Zusammenhang mit dem Ausführungsbeispiel beschriebene Einzelmerkmale auch auf andere Weise miteinander kombinierbar, ohne den Gegenstand der Erfindung zu verlassen.

### Bezugszeichenliste

- 2: Gebäude
- 4: Außenmauer
- 6: Heizungsanlage
- 8: Wärmepumpe
- 10: Außeneinheit
- 12: Inneneinheit
- 14: Wärmeübertrager
- 16: Kompressor
- 18: weiterer Wärmeübertrager
- 20: Steuergerät
- 22: Computer
- 24: Speicher
- 26: Computerprogrammprodukt
- 28: Verfahren
- 30: erster Arbeitsschritt
- 32: zweiter Grenzwert
- 34: zweiter Arbeitsschritt
- 36: Betriebsparameter
- 38: erste Zeitdauer
- 40: Hilfswert
- 42: dritter Arbeitsschritt
- 44: Zeitwert
- 46: Zähler
- 48: erster Grenzwert
- 50: vierter Arbeitsschritt
- 52: zweite Zeitdauer
- 54: fünfter Arbeitsschritt
- 56: sechster Arbeitsschritt

## Patentansprüche

1. Verfahren (28) zum Betrieb einer Heizungsanlage (6) eines Gebäudes (2), die eine Wärmepumpe (8) mit einem Kompressor (16) und mit einem Wärmeübertrager (14) aufweist, mittels derer ein Kältemittel geführt wird, bei welchem
- ein Betriebsparameter (36) erfasst wird,
- anhand des Betriebsparameters (36) ein Zeitwert (44) erstellt wird,
- der Zeitwert (44) zu einem Zähler (46) addiert wird, und
- der Zähler (46) mit einem ersten Grenzwert (48) verglichen wird, wobei in Abhängigkeit des Vergleichs der Wärmeübertrager (14) abgetaut wird.

2. Verfahren (28) nach Anspruch 1,
**dadurch gekennzeichnet,**
**dass** mehrere Betriebsparameter (40) erfasst werden, anhand derer jeweils ein Hilfswert (40) erstellt wird, wobei die Hilfswerte (40) zur Erstellung des Zeitwerts (44) miteinander verarbeitet werden.

3. Verfahren (28) nach Anspruch 2,
**dadurch gekennzeichnet,**
**dass** die Hilfswerte (40) miteinander multipliziert werden.

4. Verfahren (28) nach Anspruch 2 oder 3,
**dadurch gekennzeichnet,**
**dass** jeder Hilfswert (40) mittels einer linearen Funktion erstellt wird.

5. Verfahren (28) nach einem der Ansprüche 1 bis 4,
**dadurch gekennzeichnet,**
**dass** als Betriebsparameter (36) ein Druckverhältnis des Kältemittels über den Kompressor (16) herangezogen wird.

6. Verfahren (28) nach einem der Ansprüche 1 bis 5,
**dadurch gekennzeichnet,**
**dass** als Betriebsparameter (36) eine Betriebsgeschwindigkeit des Kompressors (16) herangezogen wird.

7. Verfahren (28) nach einem der Ansprüche 1 bis 6,
**dadurch gekennzeichnet,**
**dass** als Betriebsparameter (36) eine Temperatur des Kältemittels an einem Eingang des Wärmeübertragers (14) und/oder der Umgebung des Wärmeübertragers (14) herangezogen wird.

8. Verfahren (28) nach einem der vorhergehenden Ansprüche,
**dadurch gekennzeichnet,**
**dass** eine Verdampfungstemperatur eines Kältemittels erfasst und mit einem zweiten Grenzwert (32) verglichen wird.

9. Verfahren (28) nach Anspruch 8,
**dadurch gekennzeichnet,**
**dass** als Betriebsparameter (36) eine erste Zeitdauer (38) herangezogen wird, während derer die Verdampfungstemperatur des Kältemittels kleiner als der zweite Grenzwert (32) ist.

10. Verfahren (28) nach Anspruch 8 oder 9,
**dadurch gekennzeichnet,**
**dass** der Zähler (46) zurückgesetzt wird, wenn die Verdampfungstemperatur des Kältemittels für eine zweite Zeitdauer (52) durchgehend größer als der zweite Grenzwert (32) ist.

11. Heizungsanlage (6) für ein Gebäude (2), die eine Wärmepumpe (8) mit einem Kompressor (16) und mit einem Wärmeübertrager (14) aufweist, mittels derer ein Kältemittel geführt wird, und die gemäß einem Verfahren (28) nach einem der Ansprüche 1 bis 10 betrieben ist.

12. Computerprogrammprodukt (26), umfassend Befehle, die bei der Ausführung des Programms durch einen Computer (22) diesen veranlassen, ein Verfahren (28) nach einem der Ansprüche 1 bis 10 auszuführen.
